# FASCICULE DE BREVET EUROPEEN

(11) **EP 3 201 399 B1**
(45) Date de publication et mention de la délivrance du brevet: **27.11.2019**
(21) Numéro de dépôt: 15788123.6
(22) Date de dépôt: 01.10.2015
(51) Int. Cl.: E02D 27/38, E02D 29/045

(54) **PROCÉDÉ DE FABRICATION D'UN RÉSERVOIR DE STOCKAGE ENTERRÉ ET RÉSERVOIR CORRESPONDANT**
VERFAHREN ZUR HERSTELLUNG EINES UNTERIRDISCHEN SPEICHERBEHÄLTERS UND ENTSPRECHENDER BEHÄLTER
METHOD OF MANUFACTURING AN UNDERGROUND STORAGE TANK AND CORRESPONDING TANK

(30) Priorité: 01.10.2014 FR 1459353
(43) Date de publication de la demande: 09.08.2017
(73) Titulaire: Soletanche Freyssinet, 92500 Rueil Malmaison (FR)
(72) Inventeur: STEFF DE VERNINAC, Bertrand, 92500 Rueil Malmaison (FR)
(74) Mandataire: Calvo de Nó, Rodrigo
(86) Numéro de dépôt international: PCT/FR2015/052627
(87) Numéro de publication internationale: WO 2016/051097

(56) Documents cités:
- WO-A2-2012/025911
- FR-A5- 2 188 654

## Description

### DOMAINE DE L'INVENTION

La présente invention se rapporte à la construction de structures enterrées, plus particulièrement de réservoirs de stockage enterrés conçus pour contenir un fluide, notamment un liquide, par exemple de l'eau.

### ARRIERE-PLAN DE L'INVENTION

Il est déjà connu de stocker des fluides tels que l'eau dans des réservoirs partiellement ou totalement enterrés dans le sol.

Ces réservoirs comportent de manière typique une paroi extérieure enterrée dans le sol et formant un système de soutènement de sol délimitant un premier volume à excaver, un radier, et un revêtement intérieur recouvrant la paroi extérieure et relié de manière étanche à la dalle inférieure, afin d'assurer l'étanchéité d'un espace de stockage pour le fluide. Ce revêtement intérieur est traditionnellement formé en acier ou en béton armé coulé directement contre la paroi extérieure et d'un seul tenant avec le radier.

La paroi extérieure et le revêtement intérieur doivent faire face à des forces de traction et de compression importantes dues aux pressions du sol et des eaux souterraines, ainsi qu'à la pression interne due au fluide. En particulier, le revêtement intérieur a besoin de renforts importants pour résister au retrait du béton qui le constitue, aux contraintes thermiques lors de la prise dudit béton, et aux contraintes circonférentielles élevées, qui peuvent conduire à une fissuration.

Pour se conformer aux normes récentes relatives aux structures de stockage d'eau, il est nécessaire de limiter davantage la largeur maximale des fissures dans les structures. Avec les procédés courants de construction, ceci conduit à augmenter les dimensions du revêtement dans le cas d'un revêtement en acier, ou à augmenter la quantité de ferraillage dans le cas d'un revêtement en béton. Cependant, les coûts supplémentaires peuvent être significatifs du fait des quantités d'acier à mettre en œuvre. De plus, dans le cas d'un revêtement en béton, la densité du ferraillage peut-être très importante au point qu'il est difficile de placer et de compacter correctement le béton. Enfin, l'étanchéité des structures et leur durabilité peut dépendre fortement de la qualité d'exécution et du contrôle pendant la construction du revêtement.

Un objectif de la présente invention est de fournir un procédé de fabrication d'un réservoir de stockage enterré, notamment un réservoir enterré pour le stockage d'un fluide, en particulier un liquide, présentant une résistance améliorée et durable à la fissuration, facile à mettre en œuvre, économique et n'exigeant pas l'utilisation d'une quantité importante de matériaux.

Un autre objectif de la présente invention est de fournir un réservoir de stockage enterré présentant une résistance à la fissuration améliorée et durable.

Le brevet BE 418786 divulguait un procédé de fabrication d'un réservoir de stockage enterré avec précontrainte radiale, mais sans moyen de régler facilement cette précontrainte.

### RESUME DE L'INVENTION

Un procédé de fabrication d'un réservoir de stockage enterré selon la présente invention comprend au moins les étapes suivantes :
- on forme dans le sol une structure comportant une paroi extérieure formant un premier contour fermé délimitant un premier volume, un radier, et une paroi intérieure formant un deuxième contour fermé délimitant un espace de stockage étanche pour un fluide à l'intérieur du premier volume, de façon à ce que la paroi extérieure et la paroi intérieure soient espacées l'une de l'autre, de sorte qu'un espace intermédiaire est formé entre elles, et
- on applique sur la paroi intérieure une force de précontrainte orientée vers l'intérieur de l'espace de stockage, en remplissant l'espace intermédiaire avec au moins un fluide de précontrainte, de sorte que la paroi intérieure est soumise à une contrainte circonférentielle de compression, le fluide de précontrainte exerçant la force de précontrainte radiale sur la paroi intérieure, le fluide de précontrainte étant une matière durcissable, plus particulièrement une matière autodurcissable, et comprenant du béton, en particulier du béton à prise lente. Un deuxième volume de béton est introduit dans l'espace intermédiaire seulement une fois qu'un premier volume de béton a déjà fait prise (durci) à l'intérieur de l'espace. La pression maximale mesurée dans le béton peut ainsi être limitée.

La paroi intérieure forme un revêtement intérieur qui délimite, à l'intérieur du premier volume, un espace de stockage étanche pour un fluide devant être stocké. Selon la présente invention, cette paroi intérieure peut être soumise à une force de précontrainte radiale orientée vers l'intérieur de l'espace de stockage avant qu'un fluide ne soit introduit dans cet espace pour y être stocké.

La paroi intérieure est déformée vers l'intérieur de l'espace de stockage, et est soumise à une contrainte circonférentielle de compression.

Dans le cas d'une structure à section circulaire s'étendant autour d'un axe, on définit une direction radiale comme une direction perpendiculaire à l'axe de la structure et passant par cet axe.

Une contrainte circonférentielle appliquée à ladite structure est dans ce cas orthoradiale, c'est-à-dire perpendiculaire à une telle direction radiale et à l'axe de la structure.

Lorsqu'on remplit ensuite l'espace de stockage avec le fluide stocké, ce dernier exerce sur la paroi intérieure une pression intérieure radiale, de sorte que la paroi intérieure tend à reprendre sa position initiale.

La contrainte circonférentielle due à la précontrainte compense une partie de la contrainte circonférentielle de traction dans la paroi intérieure induite par ladite pression intérieure, de telle sorte que des contraintes de traction résultantes dans la paroi intérieure sont maintenues à des amplitudes suffisamment faibles pour ne pas exiger la mise en œuvre de renforts conséquents, voire éviter complètement la mise en œuvre d'un renfort. La paroi intérieure subit une traction limitée, et la formation de fissures est limitée ou même évitée.

Comme on le sait, les parois en béton se rétractent habituellement pendant la prise du béton. Avec des procédés de construction conventionnels où la paroi intérieure est coulée directement contre la paroi extérieure, la création d'un espace entre les deux parois due au retrait permet à la paroi intérieure de se déformer vers l'extérieur lors du remplissage de l'espace de stockage avec le fluide stocké. La paroi intérieure doit alors être encore plus renforcée afin de limiter la fissuration.

Avec le procédé selon l'invention, la contrainte circonférentielle de compression créée dans la paroi intérieure du fait de la précontrainte bloque le mouvement relatif des parois intérieure et extérieure de telle sorte que la tension créée dans la paroi intérieure, et par conséquent la largeur des fissures créées dans celle-ci, sont limitées. Des moyens de renfort de la paroi intérieure peuvent donc être encore plus limités ou même omis.

La rhéologie du fluide ainsi que la séquence de coulée sont avantageusement choisies pour ajuster la pression appliquée sur la paroi intérieure.

Le procédé selon l'invention peut également comprendre le contrôle de la vitesse d'introduction du fluide de précontrainte dans l'espace intermédiaire.

Le procédé peut également comprendre le contrôle d'au moins une pression à l'intérieur de l'espace.

Selon un exemple de mise en œuvre, des valeurs limites pour les pressions minimale et maximale du fluide de précontrainte à l'intérieur de l'espace intermédiaire sont établies avant de commencer la coulée.

Selon un exemple de mise en œuvre, avant l'étape de précontrainte, des valeurs limites de compression de la paroi intérieure pendant le remplissage de l'espace intermédiaire sont prédéterminées.

Selon un exemple de mise en œuvre, le dessus de l'espace intermédiaire est scellé, l'espace intermédiaire scellé restant relié à des moyens d'alimentation sous pression en une substance de remplissage, et on introduit la substance de remplissage dans l'espace intermédiaire par l'intermédiaire des dits moyens d'alimentation de façon à augmenter la force de précontrainte appliquée sur la paroi intérieure. A noter que la substance de remplissage est généralement un fluide, qui peut être le fluide de précontrainte ou qui peut être un fluide différent, qui peut dans ce cas être ajouté après introduction du fluide de précontrainte par exemple pour ajuster la pression de précontrainte ou augmenter cette pression au cours de la vie de l'ouvrage, si celle-ci vient à diminuer.

Pour obtenir la compression finale visée à tout endroit du revêtement, la précontrainte de la paroi intérieure peut également être obtenue (en complément ou comme variante du procédé décrit ci-dessus) en utilisant des procédés conventionnels. Par exemple, la paroi intérieure peut être précontrainte en utilisant des armatures de précontrainte, notamment des armatures installées horizontalement autour de la paroi intérieure. Les armatures peuvent être par exemple des câbles ou des barres.

La présente invention concerne également un réservoir de stockage enterré, notamment un réservoir pour le stockage d'un fluide tel que de l'eau, qui peut être obtenu grâce au procédé de fabrication mentionné ci-dessus.

Le réservoir de stockage enterré selon l'invention comporte une structure souterraine comprenant une paroi extérieure formant un premier contour fermé délimitant un premier volume, un radier, et une paroi intérieure formant un deuxième contour fermé délimitant un espace de stockage étanche au fluide pour un fluide à l'intérieur du premier volume, le réservoir étant adapté à être dans un état rempli dans lequel un fluide est stocké dans l'espace de stockage ou dans un état vide dans lequel l'espace de stockage est vide, le réservoir comportant des moyens de précontrainte prévus pour appliquer sur la paroi intérieure une force de précontrainte orientée vers l'intérieur de l'espace de stockage dans au moins une configuration, de sorte que, dans l'état vide du réservoir, la paroi intérieure est soumise à une contrainte circonférentielle de compression.

La paroi extérieure et la paroi intérieure sont séparées l'une de l'autre par une couche intermédiaire, la couche intermédiaire comportant, comme moyens de précontrainte, du béton ayant fait prise, qui, dans son état fluide, est prévu pour appliquer une force de précontrainte radiale sur la paroi intérieure. Plus spécifiquement, la couche intermédiaire comprend un premier volume de béton ayant fait prise et un deuxième volume de béton introduit seulement une fois que le premier volume a fait prise.

La paroi intérieure peut être une paroi en béton, en particulier une paroi en béton armé, ou peut être formée en acier.

La structure périphérique souterraine peut avoir une forme circulaire ou ovale.

Selon une forme de réalisation, la couche intermédiaire peut s'étendre de manière continue sur toute la périphérie de la paroi intérieure.

Hormis en cas d'incompatibilité évidente et sauf indication contraire, des caractéristiques d'un exemple de réalisation ou de mise en œuvre décrit ici peuvent être appliquées à d'autres exemples de réalisation ou de mise en œuvre décrits.

### BREVE DESCRIPTION DES DESSINS

L'invention sera mieux comprise à la lecture de la description qui suit de modes de réalisation de l'invention donnés à titre d'exemples non limitatifs, en référence aux dessins annexés, sur lesquels :
La figure 1 est une vue en perspective d'une cuve de stockage enterrée selon la présente invention ;
Les figures 2 à 5 sont des vues en coupe schématiques selon II-II de la figure 1, montrant les différentes étapes de fabrication de la cuve de stockage enterrée de la figure 1 selon un exemple de mise en œuvre de la présente invention ;
Les figures 6a) à 6c) illustrent un deuxième exemple de mise en œuvre dans lequel un fluide de précontrainte est introduit dans l'espace dans un processus pas à pas ;
La figure 7 illustre un troisième exemple de mise en œuvre dans lequel l'espace est scellé avant d'y introduire le fluide de précontrainte ;
La figure 8 illustre un quatrième exemple de mise en œuvre dans lequel une précontrainte de la paroi intérieure est en outre obtenue à l'aide d'armatures de précontrainte horizontales ;
Les figures 9, 9A et 9B illustrent un cinquième exemple de mise en œuvre dans lequel la paroi intérieure est en outre comprimée en utilisant des armatures de précontrainte verticales.

Dans les dessins, des références identiques sur les différentes vues se réfèrent de manière générale aux mêmes éléments.

### DESCRIPTION DETAILLEE

Les figures 1 à 5 illustrent un réservoir de stockage enterré selon un exemple de réalisation de la présente invention, en particulier un réservoir prévu pour le stockage de fluides, et en particulier de liquides tels que de l'eau. Un tel réservoir a par exemple un diamètre externe compris entre 10 et 60 mètres, et une hauteur totale comprise entre 10 et 100 mètres.

Le réservoir 100, illustré dans la figure 1, comporte une structure souterraine comprenant une paroi extérieure 20 formant un premier contour fermé délimitant un premier volume V1, un radier 10, et une paroi intérieure 30 formant un deuxième contour fermé délimitant, à l'intérieur du premier volume V1, un espace de stockage étanche S pour un fluide stocké W.

Dans la présente description, sauf indication contraire, le bas et le haut d'une structure sont définis le long d'un axe vertical, la partie basse se référant à la partie inférieure de la structure, dirigée vers la profondeur du sol.

Dans l'exemple illustré, le réservoir 100 est ouvert à son extrémité supérieure 100a. Cependant, bien que cela ne soit pas représenté, il est également possible que le réservoir soit pourvu d'une structure de recouvrement.

Dans la présente description, un état rempli du réservoir 100 est défini comme un état dans lequel un fluide est stocké dans l'espace de stockage S. Au contraire, un état où l'espace de stockage S est vide (c'est-à-dire qu'il n'y a pas de fluide stocké à l'intérieur de cet espace) est défini comme un état vide du réservoir 100.

Comme il apparaîtra à la lecture de la description qui suit, le réservoir comporte, dans l'exemple de la figure 1, des moyens de précontrainte prévus, dans au moins une configuration, pour appliquer sur la paroi intérieure 30 une force de précontrainte radiale orientée vers l'intérieur de l'espace de stockage et pour appliquer dans le même temps, sur la paroi extérieure 20 une force de précontrainte radiale orientée vers l'extérieur de l'espace de stockage. Du fait desdits moyens, dans l'état vide du réservoir, la paroi intérieure 30 est soumise à une contrainte circonférentielle de compression.

Quand le réservoir 100 est rempli avec un fluide stocké comme cela est représenté sur la figure 1, une pression intérieure due au fluide stocké est exercée sur la paroi intérieure 30, induisant une contrainte circonférentielle de traction dans ladite paroi. Du fait de la précontrainte, cette contrainte de traction dans la paroi intérieure 30 est équilibrée par la contrainte de compression déjà existante, empêchant par conséquent la formation de fissures dans la paroi intérieure 30.

La structure d'un tel réservoir sera mieux comprise à la lumière des étapes de fabrication de celui-ci décrites ci-dessous en référence aux figures 2 à 5.

De façon usuelle, la paroi extérieure 20 est tout d'abord formée dans le sol G et le sol contenu dans le premier volume V1 ainsi délimité est ensuite excavé. Le radier 10 est alors formé. La paroi extérieure 20 et le radier 10 forment ainsi la structure de base du réservoir représentée sur la figure 2, qui définit dans le sol une excavation de forme correspondante.

Comme cela est représenté par exemple sur les figures 1 et 2, la paroi extérieure 20 forme une paroi de soutènement verticale épaisse ayant sa surface extérieure 20c en contact avec le sol G. Dans l'exemple illustré, la paroi extérieure 20 a une forme générale cylindrique s'étendant autour d'un axe vertical principal X1. Dans l'exemple, lorsqu'elle est vue en projection dans un plan horizontal, la paroi extérieure 20 présente une forme circulaire. Selon d'autres formes de réalisation cependant, la paroi extérieure 20 peut avoir n'importe quelle autre forme adaptée, en particulier une forme ovale.

La paroi extérieure 20 est typiquement fabriquée en béton armé. Elle peut par exemple être réalisée par la technique des parois moulées in situ, en particulier en réalisant une pluralité de panneaux moulés individuels, à la suite ou bien de manière alternée. Cet exemple n'est cependant pas limitatif, et la paroi extérieure peut être fabriquée également par la technique connue des parois berlinoises ou par des systèmes de palplanches ou n'importe quelle autre technique appropriée pour la réalisation de fondations profondes. Les techniques mentionnées ci-dessus sont bien connues de l'homme du métier et ne sont pas décrites plus en détail ici.

Le radier 10 est relié à la paroi extérieure 20, de préférence de façon étanche. Le radier 10 s'étend horizontalement depuis la partie inférieure de la paroi extérieure 20, et est généralement réalisé en béton armé.

Comme cela est représenté sur la figure 3, la paroi intérieure 30 est alors formée pour délimiter, à l'intérieur du premier volume, un espace de stockage étanche S pour le fluide stocké W.

La paroi intérieure 30 recouvre la paroi extérieure par l'intérieur et est liée au radier 10 de manière étanche. De façon avantageuse, des joints étanches à l'eau (non représentés) peuvent être prévus à la jonction de la paroi intérieure 30 avec le radier 10.

La paroi intérieure 30 peut être réalisée en béton, notamment en béton fibré. Elle peut par exemple être construite en utilisant la technique du coffrage glissant.

Dans l'exemple de réalisation illustré, la paroi intérieure 30 présente une forme cylindrique centrée sur l'axe X1 et s'étend ainsi parallèlement à la paroi extérieure 20. La paroi intérieure 30 est espacée de la paroi extérieure 20 dans une direction radiale (c'est-à-dire une direction perpendiculaire à l'axe X1 et coupant cet axe), sur toute sa circonférence et ici sur toute sa hauteur. Un anneau ou espace intermédiaire 40 est ainsi formé entre les parois intérieure et extérieure 30, 20.

Dans le présent exemple de réalisation, la contrainte circonférentielle de compression mentionnée ci-dessus dans la paroi intérieure 30 est obtenue en introduisant un fluide de précontrainte dans l'espace 40, dans une étape illustrée sur la figure 4.

Dans l'exemple, le fluide de précontrainte est du béton (repéré C dans les dessins), qui peut être coulé directement dans l'espace intermédiaire 40 via une ou plusieurs trémies 42.

Quand le béton C contenu dans l'espace est dans son état fluide, du fait de la pression du béton C, la paroi intérieure 30 subit une déformation vers l'intérieur de l'espace de stockage, avec pour résultat une contrainte circonférentielle de compression. Les traits en pointillés D1 dans la figure 4 montrent de façon amplifiée la déformation de la paroi intérieure 30.

De manière avantageuse, des limites pour la pression minimale et la pression maximale du béton C à l'intérieur de l'espace intermédiaire sont établies avant de commencer la coulée, et des moyens sont utilisés, pendant la coulée du béton C dans l'espace intermédiaire 40, pour surveiller la pression à l'intérieur de cet espace 40.

Ces moyens peuvent comprendre des capteurs 50 comme illustré sur la figure 4, tels que capteurs de pression, reliés à la surface pour fournir des résultats en temps réel aux opérateurs.

De manière avantageuse, le béton C est choisi pour avoir une prise lente, de telle sorte qu'il commence à prendre au fond de l'espace 40 seulement après que l'espace intermédiaire 40 a été entièrement rempli, assurant ainsi que la force de pression F1 exercée par le béton versé C à l'extrémité inférieure de la paroi intérieure 30 soit maximale.

Comme cela est représenté sur les figures 1 et 5, l'anneau formé entre les parois intérieure et extérieure 20, 30 forme une couche intermédiaire 70 de béton. La couche intermédiaire forme une structure bien distincte des parois extérieure et intérieure, une première et une deuxième surface de jonction étant bien visibles entre respectivement la couche intermédiaire 70 et la paroi extérieure 20 et la couche intermédiaire 70 et la paroi intérieure 30. La couche intermédiaire 70 moulée entre les parois extérieure et intérieure forme, cependant, une construction unitaire avec lesdites parois, empêchant que des vides soient formés entre elles.

La figure 5 montre le réservoir une fois que le béton C a durci et que l'espace de stockage S a été rempli avec du fluide stocké, notamment de l'eau W.

La pression intérieure exercée par le fluide stocké W sur la paroi intérieure 30 est représentée par les flèches F3, sur la figure 5.

La réaction de ladite paroi intérieure 30, précontrainte par le fluide de précontrainte C, est représentée par la flèche F2.

Comme conséquence de la pression du fluide stocké F3, la paroi intérieure 30 tend à se déformer vers l'extérieur (c'est-à-dire vers l'extérieur de l'espace de stockage), induisant ainsi une contrainte circonférentielle de traction dans la paroi intérieure.

La contrainte circonférentielle de compression de la paroi intérieure 30, due à la précontrainte, équilibre cette tension résultant de la pression de fluide stocké, de telle sorte que les contraintes de traction exercées sur la paroi intérieure restent à des niveaux acceptables. La paroi intérieure subit une traction limitée, et la formation de fissures est limitée ou même évitée.

La déformation résultante de la paroi intérieure 30 est représentée de façon amplifiée par le trait en pointillés D2, sur la figure 5.

Dans certains cas, on souhaite que la pression maximale dans l'espace intermédiaire ne dépasse pas une valeur prédéterminée.

De plus, des valeurs limites de compression appliquée à la paroi intérieure 30 pendant le remplissage de l'espace intermédiaire 40 peuvent être préétablies et des moyens (non représentés) peuvent être prévus pour contrôler la déformation de la paroi intérieure 30 pendant la précontrainte, par exemple des jauges de contrainte.

Selon un exemple de mise en œuvre illustré sur les figures 6a) à 6c), on peut, afin de ne pas dépasser ces valeurs limites, contrôler la vitesse d'introduction du béton dans l'espace intermédiaire.

En particulier, le béton C peut être introduit en plusieurs phases dans l'espace 40.

Comme cela est représenté sur la figure 6a), un premier volume de béton C1 est introduit dans l'espace 40 afin de remplir une partie (ici le tiers inférieur) de l'espace intermédiaire 40.

Après prise complète du premier volume de béton, et comme représenté sur la figure 6b), un deuxième volume de béton C2 est introduit dans l'espace intermédiaire, remplissant ainsi une deuxième partie (ici un deuxième tiers) de l'espace 40.

Ensuite, après la prise du deuxième volume C2, un troisième volume de béton C3 est introduit dans l'espace, au-dessus des premier et deuxième volumes C1, C2 (figure 6c)).

La pression maximale dans le béton augmentant avec la hauteur maximale de béton liquide, on comprend facilement que, selon ce processus en plusieurs phases, la pression maximale mesurée dans le béton est limitée en comparaison de l'exemple de réalisation décrit en référence à la figure 4. En conséquence, la force de précontrainte appliquée sur la paroi intérieure est également limitée.

Dans d'autres cas, au contraire, la pression obtenue dans l'espace intermédiaire, sous pression atmosphérique, peut ne pas être suffisante.

Dans ces cas, le dessus de l'espace intermédiaire peut être scellé par un couvercle 62 comme cela est représenté sur la figure 7, et une pression supplémentaire peut être appliquée.

L'espace intermédiaire scellé peut être relié à des moyens d'alimentation 60 configurés pour délivrer une substance de remplissage dans cet espace intermédiaire, la substance de remplissage étant la même ou étant différente de la matière de précontrainte, et la substance de remplissage peut être introduite dans l'espace intermédiaire sous pression, par l'intermédiaire des moyens d'alimentation 60. La pression supplémentaire peut être appliquée par le haut de l'espace, à travers un trou 64 formé dans le couvercle 62, ou à travers des trous 66 placés dans des emplacements quelconques de la paroi intérieure 30, en fonction de la compression visée à chaque endroit.

La force de précontrainte appliquée sur la paroi intérieure est ainsi augmentée.

L'exemple de réalisation de la figure 8 fournit une autre solution permettant d'obtenir la compression finale souhaitée à chaque emplacement du revêtement.

Comme illustré, la précontrainte de la paroi intérieure est encore améliorée ici par des armatures de précontrainte 80 disposées horizontalement à l'intérieur de l'espace intermédiaire 40 et entourant la paroi intérieure 30. Ces câbles peuvent être installés dans l'espace 40 avant d'y introduire le fluide de précontrainte.

Selon encore un autre exemple de réalisation illustré sur les figures 9, 9A et 9B, la paroi intérieure peut être davantage précontrainte en utilisant des armatures de précontrainte verticales 82 par exemple ancrées dans le radier en béton 10 et fixées à l'extrémité supérieure de la paroi intérieure 30. Comme cela est représenté sur la figure 9A qui est une vue en coupe le long de la ligne IXA-IXA de la figure 9, une pluralité de câbles 82 peut être répartie dans la direction circonférentielle, de préférence de manière régulière.

Les exemples de réalisation décrits ci-dessus ne sont cependant pas limitatifs de la présente invention.

Comme exemple, le fluide de précontrainte peut ne pas être une matière durcissable telle que du béton. Le fluide de précontrainte peut par exemple être de l'eau ou n'importe quel autre fluide restant dans un état liquide.

Dans ce cas, la couche intermédiaire 70 est constituée d'un liquide, le liquide exerçant une force sur la paroi intérieure 30 vers l'intérieur de l'espace de stockage 10 pendant toute la durée de vie du réservoir.

De plus, dans ce cas, des ouvertures telles que les trous 64, 66 décrits en référence à la figure 7 peuvent avantageusement être maintenues accessibles de telle sorte que du fluide de précontrainte ou toute autre substance de remplissage peut être ajouté(e) dans l'espace intermédiaire afin de maintenir la pression adéquate sur la paroi intérieure 30 pendant toute la durée de vie du réservoir 100.

## Revendications

1. Procédé de fabrication d'un réservoir de stockage enterré (100) comprenant au moins les étapes suivantes :
- on forme dans le sol une structure comportant une paroi extérieure (20) formant un premier contour fermé délimitant un premier volume (V1), un radier (10), et une paroi intérieure (30) formant un deuxième contour fermé délimitant un espace de stockage étanche (S) pour un fluide à l'intérieur du premier volume (V1), de façon à ce que la paroi extérieure (20) et la paroi intérieure (30) soient espacées l'une de l'autre, de sorte qu'un espace intermédiaire (40) est formé entre elles, et
- on applique sur la paroi intérieure (30) une force de précontrainte orientée vers l'intérieur de l'espace de stockage (S), en remplissant l'espace intermédiaire (40) avec au moins un fluide de précontrainte (C), de sorte que la paroi intérieure est soumise à une contrainte circonférentielle de compression, le fluide de précontrainte (C) exerçant la force de précontrainte sur la paroi intérieure (30), le fluide de précontrainte (C) étant une matière durcissable et comprenant du béton, en particulier du béton à prise lente ;
le procédé étant **caractérisé en ce qu'**un deuxième volume de béton est introduit dans l'espace intermédiaire (30) seulement une fois qu'un premier volume de béton a déjà fait prise à l'intérieur de l'espace intermédiaire.

2. Procédé selon la revendication 1, dans lequel on contrôle la vitesse d'introduction du fluide de précontrainte (C) dans l'espace intermédiaire (40).

3. Procédé selon l'une quelconque des revendications 1 ou 2, dans lequel on contrôle au moins une pression à l'intérieur de l'espace intermédiaire (40).

4. Procédé selon l'une quelconque des revendications 1 à 3, dans lequel on scelle le dessus de l'espace intermédiaire (40), l'espace intermédiaire scellé restant relié à des moyens d'alimentation (60) en une substance de remplissage, et on introduit la substance de remplissage dans l'espace intermédiaire par l'intermédiaire des moyens d'alimentation (60) de façon à augmenter la force de précontrainte appliquée sur la paroi intérieure (30).

5. Procédé selon l'une quelconque des revendications 1 à 4, dans lequel la paroi intérieure (30) est formée après que la paroi extérieure (20) a été formée et après que le sol à l'intérieur du premier volume (V1) a été retiré.

6. Procédé selon l'une quelconque des revendications 1 à 5, dans lequel la paroi intérieure (30) est précontrainte en utilisant des armatures de précontrainte (80, 82).

7. Réservoir de stockage enterré (100) comportant une structure souterraine comprenant une paroi extérieure (20) formant un premier contour fermé délimitant un premier volume (V1), un radier et une paroi intérieure (30) formant un deuxième contour fermé délimitant un espace de stockage étanche (S) pour un fluide à l'intérieur du premier volume, le réservoir étant adapté à être dans un état rempli dans lequel un fluide est stocké dans l'espace de stockage ou dans un état vide dans lequel l'espace de stockage est vide, le réservoir comportant des moyens de précontrainte prévus pour appliquer sur la paroi intérieure (30) une force de précontrainte orientée vers l'intérieur de l'espace de stockage (S) dans au moins une configuration, de sorte que, dans l'état vide du réservoir, la paroi intérieure (20) est soumise à une contrainte circonférentielle de compression, la paroi extérieure (20) et la paroi intérieure (30) étant séparées l'une de l'autre par une couche intermédiaire (70), et la couche intermédiaire (70) comportant, comme moyens de précontrainte, du béton ayant fait prise, le réservoir (100) étant **caractérisé en ce que** la couche intermédiaire (70) comprend un premier volume de béton ayant fait prise et un deuxième volume de béton introduit seulement une fois que le premier volume a fait prise.

8. Réservoir de stockage enterré (100) selon la revendication 7, dans lequel la couche intermédiaire (70) s'étend de manière continue sur toute la périphérie de la paroi intérieure (30).

9. Réservoir de stockage enterré (100) selon l'une quelconque des revendications 7 ou 8, dans lequel la paroi intérieure (30) est une paroi en béton.

10. Réservoir de stockage enterré (100) selon l'une quelconque des revendications 7 à 9, dans lequel la paroi intérieure (30) est composée d'acier.

## Patentansprüche

1. Verfahren zur Herstellung eines in der Erde befindlichen Speicherbehälters (100), umfassend wenigstens die folgenden Schritte:
- Ausbilden einer Struktur im Boden, umfassend eine Außenwand (20), welche eine ein erstes Volumen (V1) begrenzende erste geschlossene Kontur bildet, eine Bodenplatte (10) sowie eine Innenwand (30), welche eine zweite geschlossene Kontur bildet, die einen dichten Lagerraum (S) für ein Fluid innerhalb des ersten Volumens (V1) begrenzt, so dass die Außenwand (20) und die Innenwand (30) voneinander beabstandet sind, so dass zwischen ihnen ein Zwischenraum (40) ausgebildet ist, und
- Anlegen einer zum Innenraum des Lagerraums (S) gerichteten Vorspannkraft an die Innenwand (30), indem der Zwischenraum (40) mit mindestens einem Vorspannfluid (C) gefüllt wird, so dass die Innenwand mit einer umlaufenden Druckspannung beaufschlagt wird, wobei das Vorspannfluid (C) die Vorspannkraft auf die Innenwand (30) ausübt, wobei das Vorspannfluid (C) ein härtbares Material ist und Beton umfasst, insbesondere langsam abbindenden Beton,
wobei das Verfahren **dadurch gekennzeichnet ist, dass** ein zweites Betonvolumen erst dann in den Zwischenraum (30) eingebracht wird, wenn ein erstes Betonvolumen innerhalb des Zwischenraums bereits abgebunden hat.

2. Verfahren nach Anspruch 1, bei dem die Einleitungsgeschwindigkeit des Vorspannfluids (C) in den Zwischenraum (40) gesteuert wird.

3. Verfahren nach einem der Ansprüche 1 oder 2, bei dem wenigstens ein Druck innerhalb des Zwischenraums (40) gesteuert wird.

4. Verfahren nach einem der Ansprüche 1 bis 3, bei dem die Oberseite des Zwischenraums (40) verschlossen wird, wobei der verschlossene Zwischenraum mit Mitteln zum Zuführen (60) einer Füllsubstanz verbunden bleibt, und die Füllsubstanz über die Zuführmittel (60) in den Zwischenraum eingebracht wird, um die an die Innenwand (30) angelegte Vorspannkraft zu erhöhen.

5. Verfahren nach einem der Ansprüche 1 bis 4, bei dem die Innenwand (30) gebildet wird, nachdem die Außenwand (20) gebildet worden ist und nachdem der Boden innerhalb des ersten Volumens (V1) entfernt worden ist.

6. Verfahren nach einem der Ansprüche 1 bis 5, bei dem die Innenwand (30) unter Verwendung von Spannbewehrungen (80, 82) vorgespannt wird.

7. In der Erde befindlicher Speicherbehälter (100) mit einer unterirdischen Struktur, umfassend eine Außenwand (20), welche eine ein erstes Volumen (V1) begrenzende erste geschlossene Kontur bildet, eine Bodenplatte sowie eine Innenwand (30), welche eine zweite geschlossene Kontur bildet, die einen dichten Lagerraum (S) für ein Fluid innerhalb des ersten Volumens begrenzt, wobei der Behälter dazu ausgelegt ist, sich in einem gefüllten Zustand zu befinden, in dem ein Fluid in dem Lagerraum gelagert ist, oder in einem leeren Zustand, in dem der Lagerraum leer ist, wobei der Behälter Vorspannmittel aufweist, die dazu vorgesehen sind, in wenigstens einer Ausführung an die Innenwand (20) eine zum Innenraum des Lagerraums (S) gerichtete Vorspannkraft anzulegen, so dass in dem leeren Zustand des Behälters die Innenwand (30) mit einer umlaufenden Druckspannung beaufschlagt wird, wobei die Außenwand (20) und die Innenwand (30) durch eine Zwischenschicht (70) voneinander getrennt sind, und wobei die Zwischenschicht (70) als Vorspannmittel Beton, welcher abgebunden hat, umfasst,
wobei der Behälter (100) **dadurch gekennzeichnet ist, dass** die Zwischenschicht (70) ein erstes Volumen an abgebundenem Beton und ein zweites Volumen an Beton umfasst, das erst eingebracht wird, wenn das erste Volumen abgebunden hat.

8. In der Erde befindlicher Speicherbehälter (100) nach Anspruch 7, bei dem sich die Zwischenschicht (70) über den gesamten Umfang der Innenwand (30) durchgehend erstreckt.

9. In der Erde befindlicher Speicherbehälter (100) nach einem der Ansprüche 7 oder 8, bei dem die Innenwand (30) eine Betonwand ist.

10. In der Erde befindlicher Speicherbehälter (100) nach einem der Ansprüche 7 bis 9, bei dem die Innenwand (30) aus Stahl besteht.

## Claims

1. A method of fabricating a buried storage tank (100) comprising at least the following steps:
• forming below ground a structure comprising an outer wall (20) forming a first enclosed periphery defining a first volume (V1), a raft (10), and an inner wall (30) forming a second enclosed periphery defining a fluid-tight storage space (S) for a fluid inside the first volume (V1), so that the outer wall (20) and the inner wall (30) are spaced apart from each other, whereby a gap (40) is formed between them; and
• applying a prestressing force on the inner wall (30) directed towards the inside of the storage space (S), filling the gap (40) with at least one prestressing fluid (C), whereby the inner wall is subjected to compressive hoop stress, the prestressing fluid (C) exerting the prestressing force on the inner wall (30), the prestressing fluid (C) being a hardening material and comprising concrete, in particular slow-setting concrete; the method being **characterized in that** a second volume of concrete is introduced in the gap (30) only once a first volume of concrete has already set within the gap.

2. A method according to claim 1, further comprising monitoring the rate of introduction of the prestressing fluid (C) into the gap (40).

3. A method according to any one of claims 1 or 2, further comprising monitoring at least one pressure inside the gap (40).

4. A method according to any one of claims 1 to 3, further comprising sealing the top of the gap (40), the sealed gap remaining connected to supply means (60) for supplying a filling substance, and introducing the filling substance in the gap via said supply means (60) so as to increase the prestressing force applied on the inner wall (30).

5. A method according to any one of claims 1 to 4, wherein the inner wall (30) is formed after the outer wall (20) has been formed and the earth inside the first volume (V1) has been removed.

6. A method according to any one of claims 1 to 5, wherein the inner wall (30) is prestressed using prestressing reinforcement (80, 82).

7. A buried storage tank (100) comprising an underground structure including an outer wall (20) forming a first enclosed periphery defining a first volume (V1), a raft, and an inner wall (30) forming a second enclosed periphery defining a fluid-tight storage space (S) for a fluid inside the first volume, the tank being adapted to be in a filled state where a fluid is stored in the storage space or in an empty state where the storage space is empty, wherein the tank comprises prestressing means adapted for applying a prestressing force on the inner wall (30) directed towards the inside of the storage space (S) in at least one configuration, whereby, in the empty state of the tank, the inner wall (20) is subjected to compressive hoop stress, the outer wall (20) and the inner wall (30) being separated from each other by an intermediate layer (70), and the intermediate layer (70) comprising, as prestressing means, concrete having set,
the tank (100) being **characterized in that** the intermediary layer comprises a first volume of concrete having set and a second volume of concrete introduced only once the first volume of concrete has set.

8. A buried storage tank (100) according to claim 7, wherein the intermediate layer (70) extends continuously around the entire periphery of the inner wall (30).

9. A buried storage tank (100) according to any one of claims 7 to 8, wherein the inner wall (30) is a concrete wall.

10. A buried storage tank (100) according to any one of claims 7 to 9, wherein the inner wall (30) is made of steel.
